# FASCICULE DE BREVET EUROPEEN

(11) **EP 0 236 653 B1**
(45) Date de publication et mention de la délivrance du brevet: **04.07.1990**
(21) Numéro de dépôt: 86440104.7
(22) Date de dépôt: 01.12.1986
(51) Int. Cl.: F04D 35/00

(54) **Générateur de houle**
Wellengenerator
Wave generator

(30) Priorité: 11.12.1985 FR 8518454
(43) Date de publication de la demande: 16.09.1987
(73) Titulaire: PRINCIPIA RECHERCHE DEVELOPPEMENT SA, 06560 Valbonne (FR)
(72) Inventeur: Guevel, Pierre, F-06740 Chateauneuf de Grasse (FR); Landel, Eric Les Terrasses d'Antibes - Bt. P 5, F-06600 Antibes (FR)
(74) Mandataire: Bossard, Jacques-René

(56) Documents cités:
- DE-C- 158 102
- FR-A- 2 136 568
- FR-A- 2 291 803

## Description

La présente invention concerne un nouveau système générateur de houle, destiné notamment aux bassins d'expérimentation de génie océanique.

On sait qu'actuellement il existe essentiellement deux types de générateurs de houle, que l'on peut identifier en fonction de la nature de l'élément "batteur" exerçant son action dynamique sur la masse d'eau dans laquelle la houle artificielle doit être créée.

En premier lieu, on peut parler des batteurs du type "volet", pouvant se présenter comme un volet vertical animé d'un mouvement de translation alternatif, ou comme un volet incliné, animé d'un mouvement de basculement alternatif, ledit volet pouvant lui-même être articulé et/ou couplé à un dispositif de translation de son axe de basculement (volets à double effet).

Les études effectuées sur ces systèmes font ap- pararaître qu'ils n'assurent une fonction de transfert (rapport entre l'amplitude de la houle produite et l'amplitude de l'élongation angulaire du batteur) satisfaisante que pour des systèmes à double effet et pour des périodes de houle courtes. Au surplus, sur le plan technique, de tels systèmes sont peu attractifs en raison de l'importance des masses à mettre en mouvement, des difficultés de pilotage simultané de deux vérins (translation en basculement) et des complexités techniques résultant des moyens nécessaires pour assurer l'étanchéité entre les volets et les parois latérales du canal.

En second lieu, on connaît les batteurs du type "coin plongeur", constitué par un prisme à section triangulaire vers le bas, dont une grande face glisse d'un mouvement alternatif le long de la paroi verticale arrière du canal. La fonction de transfert de ces batteurs n'est pas plus très satisfaisante et au surplus ces batteurs ne sont pas adaptables au cas des bassins à houle de grande profondeur, à houle et courant.

Une solution nouvelle et plus satisfaisante a été suggérée récemment par la Déposante. Elle consiste à utiliser comme "batteur" un flotteur cylindrique horizontal, actionné en basculement sinusoïdal selon l'un ou l'autre de ses trois degrés de liberté.

Bien que ce système conduise à des fonctions de transfert plus satisfaisantes, il présent encore l'inconvénient d'être coûteux, en raison des moyens complexes (vérin et embiellage) utilisés pour actionner le batteur.

Or on a fait la constatation intéressante que le même flotteur, animé cette fois simplement d'un mouvement alternatif horizontal, donc beaucoup moins coûteux, et disposé à une distance appropriée du mur arrière du canal, créée des houle présentant des fonctions de transfert beaucoup plus satisfaisantes encore que tous les systèmes connus.

Au surplus, il est avantageux, pour créer un phénomène de résonance, favorable à ces résultats, quel'arrière dudit flotteur soit vertical.

L'invention vise donc un générateur de houle constitué par un flotteur cylindrique, monté transversalement dans un bassin, à faible distance de la paroi verticale arrière de ce bassin, la génératrice dudit cylindre présentant une partie arrière sensiblement verticale et une partie avant en forme de bec, ce cylindre étant associé à des moyens lui imprimant une translation horizontale alternative, la distance moyenne entre la paroi arrière dudit flotteur et la paroi arrière dudit bassin étant choisie de manière telle qu'il se crée un phénomène de résonance entre le train de houle provoqué par les oscillations de la colonne d'eau comprise entre lesdites parois et celui créé par le mouvement propre du flotteur, la superposition de ces deux trains donnant naissance à une fonction de transfert très élevée dans un intervalle choisi de période de la houle.

Grâce à cette disposition, les organes mécaniques sont simplifiés, puisque se ramenant à un vérin horizontal, et les efforts qu'ils doivent exercer sont très réduits.

L'invention va être décrite plus en détail grâce et avec référence au dessin ci-joint sur lequel:
La figure 1 est une coupe transversale schématique d'un système selon l'invention, et
la figure 2 est un diagramme faisant apparaître les variations de la fonction de transfert obtenue avec le système selon l'invention, selon la période de la houle.

En se référant tout d'abord à la figure 1, on voit que, selon l'invention, un flotteur cylindrique 1 parallèle à la paroi arrière verticale 2 d'un bassin à houle, de manière en soi connue, est animé, au moyen d'un vérin 3 d'un mouvement dit de cavallement, c'est-à-dire de translation horizontale alternative.

La section de ce cylindre, c'est-à-dire sa génératrice, a la forme générale représentée sur la figure, à savoir:
- sa face arrière 4 c'est-à-dire faisant face à la paroi 2, est sensiblement verticale comme cette paroi. On verra plus loin les effets de cette particularité, ainsi que ceux de la distance d entre les deux surfaces;
- sa partie avant 5 est en forme de bec, faisant avec la surface 5 un angle a, dont la valeur la plus élevée possible, pour obtenir de bonnes performances en ce qui concerne la génération de la houle, et une valeur faible, pour obtenir une bonne régularité de courant de circulation au voisinage dudit bec, dans le cas représenté, où un courant existe dans le canal, dans la direction F, le batteur 1 créant ainsi un convergent pour ce courant avec la dénivellation entre les fonds 6 et 6'.

L'expérience montre que, grâce à ce système, il est possible d'atteindre des fonctions de transfert très élevées, notamment pour les périodes de houle de l'ordre de 2 à 3 secondes. La figure 2 illustre l'influence, sur les valeurs de ces fonctions de transfert, de la distance de l'arrière du batteur au mur du bassin, c'est-à-dire les effets dus au phénomène de résonance résultant de la variation cyclique de cette distance.

Sur ce diagramme, les courbes à VI correspondent à différentes valeurs de moyenne temporelle de la distance d, pour un batteur conforme à celui de la figure 1, ayant une largeur L à la flottaison de 1,9 m, immergé de 1 m dans un bassin dont le fond 6 est à 7 m et le fond 6' est à 3 m, la distance D étant de 10 m:

Ces courbes sont à rapprocher de la courbe A, illustrant les variations de la fonction de transfert obtenue avec un flotteur semblable, mais animé d'un mouvement oscillant autour d'un axe transversal X.

Il peut ressortir que, les fonctions de transfert obtenues avec le système selon l'invention sont les plus favorables dans le domaine des périodes souhaitables pour les bassins considérés; cela montre au surplus que les performances hydrodynamiques de ce système sont tout à fait différentes de celles des systèmes antérieurs les plus comparables du point de vue géométrique.

Il convient également de bien observer que, bien que ces résultats découlent d'un phénomène de résonance précité, lui-même créé par l'effet de piston joué par le flotteur sur la masse d'eau située entre sa face arrière et le mur du bassin, ce qui implique la verticalité de cette face arrière, il est possible, dans le cadre de l'invention, de réaliser un flotteur dont ladite face arrière soit légèrement inclinée vers l'avant par rapport à la verticale. On obtient alors comme résultat supplémentaire une limitation du clapot entre le mur et le flotteur, sans pour autant diminuer la fonction de transfert.

Il résulte de ce qui précède que le nouveau système générateur de houle selon l'invention présente un ensemble de caractéristiques nouvelles et intéressantes:
- fonction de transfert élevée
- simplicité du système mécanique
- bonne compatibilité avec les impératifs liés à la génération du courant dans le bassin
- faibles efforts hydrodynamiques exercés par le flotteur sur le vérin, du fait d'une masse d'eau ajoutée négative au voisinage de la période de résonance (2 à 30), ce qui permet de limiter les efforts d'inertie que le vérin doit développer pour actionner le flotteur.

## Revendications

1. Système générateur de houle artificielle dans un bassin d'expérimentation de génie océanique, du type comportant un batteur constitué par un flotteur cylindrique parallèle à la paroi arrière du bassin, caractérisé en ce que, la section dudit flotteur, c'est-à-dire la génératrice dudit cylindre, comporte un côté arrière sensiblement vertical, c'est-à-dire sensiblement parallèle à ladite paroi arrière, et un côté avant en forme de bec, et ledit flotteur est associé à des moyens mécaniques lui imprimant un mouvement alternatif horizontal, la distance moyenne entre la paroi arrière dudit flotteur et la paroi arrière dudit bassin étant choisie de manière telle qu'il se crée un phénomène de résonance entre le train de houle provoqué par les oscillations de la colonne d'eau comprise entre lesdites parois et celui créé par le mouvement propre du flotteur, la superposition de ces deux trains donnant naissance à une fonction de transfert très élevée dans un intervalle choisi de période de la houle.

2. Système selon la revendication 1, caractérisé en ce que, dans le but de limiter le clapot entre le mur et le flotteur, la face arrière du flotteur est légèrement inclinée vers l'avant par rapport à la verticale.

3. Système selon les revendications 1 et 2, caractérisé en ce qu'il est installé dans un bassin à houle et courant.

## Claims

1. System for generating an artificial surge or swell in an ocean engineering experimental basin or dock, of the type having a beater constituted by a cylindrical float parallel to the rear wall of the basin, characterized in that the section of said float, i.e. the generatrix of said cylinder, has a substantially vertical rear side, i.e. substantially parallel to said rear wall, and a nose-shaped front side, and said float is associated with mechanical means imparting to it a horizontal alternating movement, the mean distance between the rear wall of the float and the rear wall of the basin being chosen in such a way that a resonance phenomen is created between the swell train produced by the oscillations of the water column between said walls and that created by the movement of the float, the superimposing of these two trains giving rise to a very high transfer function in a chosen swell period interval.

2. System according to claim 1, characterized in that, with a view to limiting the choppiness between the walls and the float, the rear face of the float is slightly forwardly inclined with respect to the vertical.

3. System according to claims 1 and 2, characterized in that it is installed in a basin with swell and current.

## Patentansprüche

1. System zur Erzeugung einer künstlichen Dünung in einem Versuchsbecken des ozeanischen Ingenieurwesens derjenigen Bauart, das eine von einem zylindrischen, zur Rückwand des Beckens parallelen Schwimmkörper gebildete Schlagvorrichtung enthält, dadurch gekennzeichnet, daß der Querschnitt des besagten Schwimmkörpers, d.h. die Erzeugende des besagten Zylinders, eine merkbar vertikale, d.h. merkbar zu der genannten Rückwand parallele Rückseite und eine Frontseite in Gestalt einer Schnauze aufweist und der besagte Schwimmkörper an mechanische Einrichtungen angeschlossen ist, die ihm eine abwechselnd horizontale Bewegung vermitteln, wobei der mittlere Abstand zwischen der Rückwand des besagten Schwimmkörpers sowie der Ruckwand des genannten Beckens derart gewählt wird, daß sich eine Resonanzerscheinung zwischen dem durch die Schwingungen der Wassersäule, die zwischen den genannten Wänden enthalten ist, und dem durch die eigentliche Bewegung des Schwimmkörpers erzeugten Schlagwellengang entwickelt, wobei die Überlagerung dieser beiden Wellengänge eine sehr gesteigerte Übertragungsfunktion in einem ausgewählten Intervall der Periode der Dünung verursacht.

2. System nach Anspruch 1, dadurch gekennzeichnet, daß zum Zweck einer Beschränkung des Kabbelns zwischen der Mauer und dem Schwimmkörper die hintere Fläche des Schwimmkörpers mit Bezug zur Vertikalen leicht zur Frontseite hin geneigt ist.

3. System nach den Ansprüchen 1 und 2, dadurch gekennzeichnet, daß es in ein Dünungs- und Strömungsbecken eingebaut ist.
